# FASCICULE DE BREVET EUROPEEN

(11) **EP 3 719 582 B1**
(45) Date de publication et mention de la délivrance du brevet: **11.12.2024**
(21) Numéro de dépôt: 19166736.9
(22) Date de dépôt: 02.04.2019
(51) Int. Cl.: G04B 29/00, G04B 3/04

(54) **CERCLE D'EMBOÎTAGE POUR PIECE D'HORLOGERIE**
GEHÄUSERING FÜR UHR
CASING RING FOR A CLOCK PIECE

(43) Date de publication de la demande: 07.10.2020
(73) Titulaire: Patek Philippe SA Genève, 1204 Genève (CH)
(72) Inventeur: FREY, Max-André, 1213 Petit-Lancy (CH)
(74) Mandataire: Micheli & Cie SA

(56) Documents cités:
- EP-A1- 1 710 635
- EP-A1- 1 890 202
- FR-A1- 2 341 154
- FR-A1- 2 548 797

## Description

La présente invention concerne un cercle d'emboîtage pour pièce d'horlogerie, ladite pièce d'horlogerie comprenant un mouvement et une boîte, ledit cercle d'emboîtage comprenant un corps destiné à entourer au moins partiellement le mouvement et au moins un organe d'actionnement destiné à être actionné depuis l'extérieur de la boîte pour actionner un organe de commande du mouvement.

Par définition, le cercle d'emboîtage est une bague qui entoure au moins partiellement le mouvement. Il sert à combler l'espace entre le mouvement et la boîte.

Dans les mouvements horlogers comprenant des complications, par exemple comprenant un mécanisme de chronographe, un mécanisme permettant l'affichage des phases de lune ou du quantième (annuel ou perpétuel), dans lesquels un ou plusieurs boutons actionnables depuis l'extérieur de la boîte de montre doivent actionner une fonction du mouvement, le cercle d'emboîtage porte typiquement des bascules.

La montre Chrono Dame 7150 de chez Patek Philippe comprend un cercle d'emboîtage 100, typiquement en laiton rhodié, tel que représenté aux figures 1 et 2. Ce cercle d'emboîtage 100 comprend un corps annulaire rigide 101 et deux perçages 102 dans chacun desquels est chassé un tube 103 servant d'axe de rotation et de filetage pour une vis 104, une bascule 105 en acier trempé est montée sur ce tube et retenue par ladite vis 104. La bascule 105 est destinée à être actionnée par un bouton poussoir 106, cet actionneur 106 traversant la carrure 107 de la boîte de montre, comme illustré à la figure 2. Cette bascule 105 est un intermédiaire entre le bouton poussoir 106 et un organe de commande 108 du mouvement à actionner.

Traditionnellement, chacun des boutons poussoirs 106 illustrés à la figure 2 intègre un ressort qui se contraint lorsque le bouton 106 associé est enfoncé de manière à pouvoir le repositionner après son actionnement.

Une difficulté technique principale dans la conception de telles structures réside dans le fait qu'elles comprennent de nombreuses pièces et peuvent conduire à la génération de particules de rhodiage qui polluent le mouvement lors du chassage des tubes 103 et/ou du vissage des bascules 105 dans le corps 101.

Dans certaines pièces d'horlogerie, il arrive que l'agencement du mouvement rende difficile l'utilisation de moyens de commande tels que ceux illustrés aux figures 1 et 2. En effet, pour des raisons d'encombrement, il peut être préférable que l'actionneur accessible depuis l'extérieur de la boîte de montre soit décalé angulairement par rapport au moyen de commande qu'il doit actionner.

La montre « 5905P - complications » à remontage automatique de chez Patek Philippe comprend un cercle d'emboîtage 200 tel qu'illustré à la figure 3.

Le cercle d'emboîtage 200 comprend un corps annulaire rigide 201 et deux perçages dans chacun desquels est chassé un tube servant d'axe de rotation et de filetage pour une vis 204a, 204b. Des bascules 205a, 205b en acier trempé sont montées libres en rotation sur ces tubes et retenues par lesdites vis 204a, 204b. La bascule 205a est destinée à être actionnée par un bouton poussoir 206, traversant la carrure 207 de la boîte de montre.

Chacune des deux bascules 205a, 205b comprend un premier bras, respectivement 2051a, 2051b et un second bras, respectivement 2052a, 2052b.

Le premier bras 2051a de la première bascule 205a est destiné à coopérer avec le bouton poussoir 206 et le second bras 2052a de la première bascule est destiné à coopérer avec le premier bras 2051b de la seconde bascule 205b. Enfin, le second bras 2052b de la seconde bascule 205b est destiné à coopérer avec un organe de commande 208 du mouvement qu'il pourra actionner pour déclencher une action prédéfinie. On dit que les première 205a et seconde 205b bascules sont agencées en série.

Le corps 201 porte un ressort 202 agencé pour exercer sur le second bras 2052b de la seconde bascule 205b une force l'éloignant de l'organe de commande 208 en tendant à faire pivoter cette dernière dans le sens antihoraire autour de sa vis 204b. Ainsi, en l'absence d'une action de l'utilisateur sur le poussoir 206, la seconde bascule 205b maintient le premier bras 2051a de la première bascule 205a en appui contre une goupille 209.

Lorsque l'utilisateur veut déclencher l'action particulière commandée par l'organe de commande 208, il appuie sur le bouton poussoir 206 ce qui entraîne successivement la rotation dans le sens antihoraire de la première bascule 205a et la rotation dans le sens horaire de la seconde bascule 205b. La force exercée par l'utilisateur sur le poussoir 206 doit être suffisante pour vaincre celle exercée par le ressort 202 de manière à ce que le second bras 2052b de la seconde bascule 205b puisse déplacer l'organe de commande 208 en le poussant vers le centre du mouvement.

Un tel cercle d'emboîtage 200 présente l'avantage de décaler angulairement l'actionneur 206 accessible depuis l'extérieur de la boîte de montre par rapport au moyen de commande 208 qu'il doit actionner pour s'adapter à l'encombrement éventuel du mouvement horloger avec lequel il interagit. Cependant, il comprend les mêmes inconvénients que ceux décrits précédemment pour le cercle d'emboîtage 100, à savoir un nombre de pièces important et le risque de générer des particules, typiquement de rhodiage, polluant le mouvement lors du montage des bascules 205a, 205b sur le corps 201.

Le document FR 2341154 décrit un cercle d'emboîtage comprenant un anneau destiné à entourer au moins partiellement le mouvement et un organe d'actionnement flexible destiné à être actionné par un bouton poussoir. L'organe d'actionnement et l'anneau sont venus d'une pièce et transmettent le mouvement du bouton poussoir à un ressort de contact du mouvement. Dans cet agencement, le bouton poussoir est agencé sur le même axe que le ressort de contact qu'il actionne. Aucune solution n'est proposée pour permettre le décalage angulaire entre le bouton poussoir accessible depuis l'extérieur de la boîte de montre et le ressort de contact du mouvement qu'il doit actionner.

Un but de la présente invention est de pallier au moins en partie les inconvénients précités.

L'invention propose à cette fin un cercle d'emboîtage pour pièce d'horlogerie selon la revendication 1. L'invention concerne également une pièce d'horlogerie telle qu'une montre-bracelet, une montre de poche, une pendule ou une pendulette comprenant un tel cercle d'emboîtage.

D'autres caractéristiques et avantages de la présente invention apparaîtront à la lecture de la description détaillée suivante faite en référence aux dessins annexés dans lesquels :
- la figure 1 représente, en perspective et en vue de dessus, un cercle d'emboîtage selon l'art antérieur ;
- la figure 2 représente, en coupe longitudinale et en vue de dessus, une partie d'une montre comprenant le cercle d'emboîtage illustré à la figure 1 ;
- la figure 3 illustre, en coupe longitudinale et en vue de dessus, une partie d'une montre comprenant un autre cercle d'emboîtage selon l'art antérieur ;
- la figure 4 représente, en perspective, un cercle d'emboîtage selon un premier mode de réalisation ne relevant pas de l'invention mais décrit à titre illustratif ;
- la figure 5 illustre, en coupe longitudinale en vue de dessus, une partie d'une montre bracelet comprenant le cercle d'emboîtage illustré à la figure 4 ;
- la figure 6 illustre, en coupe longitudinale en vue de dessus, une partie d'une montre comprenant une variante du cercle d'emboîtage représenté à la figure 4 ;
- la figure 7 illustre, en coupe longitudinale en vue de dessus, une partie d'une montre comprenant une autre variante du cercle d'emboîtage représenté à la figure 4 ;
- les figures 8a et 8b illustrent, en coupe longitudinale en vue de dessus, une partie d'une montre comprenant encore une autre variante du cercle d'emboîtage représenté à la figure 4 ;
- les figures 9a et 9b illustrent, en coupe longitudinale en vue de dessus, une partie d'une montre comprenant un cercle d'emboîtage selon un second mode de réalisation, qui est un mode de réalisation de l'invention.

Les modes de réalisations suivants illustrés aux figures 4 à 8b ne relèvent pas de l'invention et ne sont décrits ici qu'à titre illustratif.

En référence aux figures 4 et 5, un cercle d'emboîtage 1 pour une montre bracelet selon un premier mode de réalisation ne relevant pas de l'invention comprend un corps 2 annulaire de centre O et rigide et deux organes élastiques 3 formant avec ledit corps 2 un ensemble monobloc. Chacun desdits organes élastiques 3 comprend une partie rigide 3a, mobile par rapport au corps 2, et une partie élastique 3b reliant cette dernière au corps 2. La partie élastique prend ici la forme d'une lame élastique 3b et définit avec le corps 2 une interface de liaison 4 correspondant à l'interface entre le corps rigide 2 et la lame élastique 3b.

Dans l'exemple illustré aux figures 4 et 5, les deux organes élastiques 3 sont identiques.

La figure 5 illustre le cercle d'emboîtage 1 monté dans une montre. Il est agencé autour du mouvement de cette montre et à l'intérieur de sa carrure 5.

La partie rigide 3a de chacun des organes élastiques 3 coopère, typiquement directement, d'une part avec un bouton poussoir 6 de la montre, ledit bouton poussoir 6 traversant la carrure 5 et étant en partie à l'extérieur de la boîte de cette montre, et d'autre part avec un organe de commande du mouvement tel qu'un levier de commande 7 dont seule une partie est visible à la figure 5.

Le côté de la partie rigide 3a de l'organe élastique 3 orienté vers l'extérieur du corps 2 coopère, typiquement directement, avec le bouton poussoir 6.

Sous l'effet d'une pression exercée par le porteur de la montre illustrée à la figure 5 sur ce bouton poussoir 6, la partie rigide 3a est déplacée vers l'intérieur du corps 2 et donc vers le mouvement et agit à son tour, par le biais de son côté orienté vers l'intérieur du corps 2, sur l'organe de commande 7 pour déclencher une action prédéfinie. Ce mouvement est rendu possible par la déformation élastique de la lame élastique 3b.

Dans l'exemple illustré à la figure 5, la partie de l'organe de commande 7 destinée à coopérer avec la partie rigide 3a se situe sur l'axe de déplacement du bouton poussoir 6, le bouton poussoir 6 et l'organe de commande 7 qu'il doit actionner se situent sur un même rayon du corps 2.

Le cercle d'emboîtage 1 est conçu de sorte que la partie rigide 3a de chacun de ses organes élastiques 3 soit apte à se déplacer avec une amplitude suffisante pour actionner l'organe de commande 7. Cette amplitude dépend essentiellement des propriétés de déformation de la partie élastique 3b associée.

La partie rigide 3a forme une protubérance par rapport au reste de l'organe élastique 3. Cette forme élargie de la partie rigide 3a n'est pas indispensable mais elle présente l'avantage de la rendre proche des deux éléments avec lesquels elle coopère en fonctionnement, à savoir le bouton poussoir 6 et l'organe de commande 7. Ainsi, le bouton poussoir 6 n'aura à effectuer qu'un faible déplacement pour déplacer la partie rigide 3a qui n'aura ensuite à effectuer qu'un faible déplacement pour actionner l'organe de commande 7.

Le bouton poussoir 6 est typiquement un poussoir de départ/arrêt ou un poussoir de remise à zéro pour un mécanisme de chronographe et l'organe de commande est typiquement un levier de commande 7 d'un chronographe. Dans ce cas, lorsque l'utilisateur appuie sur le bouton poussoir 6, il vient, par l'intermédiaire de l'organe élastique 3, actionner le levier de commande de chronographe 7 et, selon le cas, démarrer, stopper ou remettre à zéro le chronographe du mouvement.

Dans l'exemple illustré aux figures 4 et 5, le corps 2 est un anneau fermé de largeur « L ». Il porte sur sa tranche intérieure des languettes 8, dont certaines sont percées, qui permettent de fixer le cercle d'emboîtage 1 par rapport à la platine du mouvement.

Le corps 2 comprend également des évidements 9 sur sa partie supérieure dans lesquels s'étendent les organes élastiques 3.

En vue de dessus, lorsqu'ils sont au repos c'est-à-dire lorsqu'aucune force extérieure ne s'exerce sur eux, les organes élastiques 3 se situent majoritairement au-dessus du corps 2. Ils sont destinés à se déplacer dans un plan parallèle à celui dans lequel s'étend le corps 2, c'est-à-dire dans un plan parallèle à la platine du mouvement. La partie supérieure de chacun desdits évidements 9 participe à les guider dans ce plan.

De par l'unique interface de liaison 4 de chaque organe d'actionnement 3 avec le corps 2, la partie rigide 3a de chaque organe élastique 3 se déplace sensiblement suivant un arc de cercle par rapport au corps 2, le centre de cet arc de cercle correspondant au centre de ladite interface de liaison 4.

Le cercle d'emboîtage 1 illustré aux figures 4 et 5 comprend deux organes élastiques 3 identiques, chacun d'eux comprenant une partie rigide 3a et une lame élastique 3b courbée, sensiblement en arc de cercle, reliant ladite partie rigide 3a au corps 2.

Dans des variantes, le cercle d'emboîtage 1 selon le premier mode de réalisation ne relevant pas de l'invention pourrait comprendre un seul organe élastique 3 ou plus de deux organes élastiques 3, par exemple trois ou quatre, le ou lesdits organes élastiques formant quoi qu'il en soit avec le corps 2 un ensemble monobloc.

Dans le cas où le cercle d'emboîtage 1 comprend au moins deux organes élastiques 3, ceux-ci peuvent être identiques, comme dans l'exemple illustré aux figures 4 à 7, ou être différents ou en partie différents les uns des autres.

Quelle que soit la variante envisagée, chacun des organes élastiques 3 du cercle d'emboîtage 1 peut être relié au corps 2 par une seule partie élastique 3b, comme dans les cas illustrés aux figures 4 à 6, ou par plusieurs parties élastiques, par exemple par deux lames élastiques 3b, 3c comme dans le cas illustré à la figure 7. Dans ce cas particulier, chaque organe élastiques 3 comprend deux bras élastiques 3b, 3c identiques et agencés de part et d'autre d'une partie rigide 3a. Ceux-ci sont agencés pour que la partie rigide 3a soit apte à se déplacer selon une trajectoire linéaire par rapport au corps 2 ; ils sont diamétralement opposés par rapport à cette partie rigide 3a. La trajectoire linéaire qu'ils suivent s'étend radialement par rapport au cercle défini par le corps annulaire 2. Une telle trajectoire présente l'avantage de limiter à la fois les frottements entre le bouton poussoir 6 et la partie de l'organe élastique 3 avec laquelle il coopère lors de son actionnement et les frottements entre l'organe de commande 7 et la partie de l'organe élastique 3 avec laquelle il coopère lors de son actionnement.

Chacun des organes élastiques 3 du cercle d'emboîtage 1 peut ne pas comprendre de partie rigide 3a. Un tel organe élastique 3 comprend uniquement une partie élastique, typiquement un simple bras ou une simple lame élastique destiné(e) à coopérer d'une part avec le bouton poussoir 6 et d'autre part avec l'organe de commande 7 du mouvement, par une ou plusieurs parties.

De plus, chacune des parties élastiques 3b du cercle d'emboîtage 1 peut prendre diverses formes, par exemple courbée, comme illustré aux figures 4 et 5, droite, comme illustré à la figure 6, ou encore sinueuse comme illustré à la figure 7. Plus généralement, la forme des organes élastique 3 peut varier à l'infini pour autant que leurs fonctions soient assurées.

En outre, contrairement aux exemples illustrés aux figures 4 à 7, la partie de l'organe élastique 3 destinée à coopérer avec le bouton poussoir 6 de la montre peut être décalée d'un angle α de centre O par rapport à la partie de l'organe élastique 3 destinée à coopérer avec l'organe de commande 7 du mouvement de cette montre pour déclencher une action prédéfinie, comme illustré aux figures 8a et 8b. Dans la variante illustrée aux figures 8a et 8b, l'angle α est d'environ 45°. Afin de permettre un tel décalage angulaire, la partie rigide 3a du cercle d'emboîtage 1 est coudée et s'étend sur un angle β de centre O d'environ 75°. Elle est reliée au corps 2 par l'intermédiaire d'un organe de guidage flexible à cols circulaires constituant la partie élastique 3b. Les deux parties de l'organe élastique 3 destinées à coopérer respectivement avec le bouton poussoir 6 et avec l'organe de commande 7 du mouvement se situent typiquement dans la partie rigide 3a. Le creux du coude de la partie rigide 3a reçoit la partie de l'organe de commande 7 du mouvement avec laquelle il coopère. La figure 8a illustre un tel cercle d'emboîtage 1 au repos, c'est-à-dire lorsque le bouton poussoir 6 n'est pas actionné, l'organe élastique 3 se trouvant dans sa position de repos et l'organe de commande 7 étant dans une première position. La figure 8b illustre quant à elle le même cercle d'emboîtage 1 lorsque le bouton poussoir 6 est actionné, la partie élastique 3b de l'organe élastique 3 étant déformée et l'organe de commande 7 se trouvant dans une seconde position.

En référence aux figures 9a et 9b, un cercle d'emboîtage 10 pour montre bracelet selon un second mode de réalisation, qui est un mode de réalisation de l'invention, comprend un corps 11 annulaire de centre O et rigide ainsi qu'un premier 131 et un second 132 organes élastiques formant avec ledit corps 11 un ensemble monobloc.

Chacun desdits organes élastiques 131, 132 comprend une partie rigide 131a, 132a mobile par rapport au corps 11, et une partie élastique 131b, 132b reliant cette dernière au corps 11.

La partie rigide 131a du cercle d'emboîtage 10 est reliée au corps 11 par l'intermédiaire d'une partie élastique 131b constituée d'un organe de guidage flexible à cols circulaires. De même, la partie rigide 132a du cercle d'emboîtage 10 est reliée au corps 11 par l'intermédiaire d'une partie élastique 132b constituée d'un organe de guidage flexible à cols circulaires.

Les figures 9a et 9b illustrent le cercle d'emboîtage 10 monté dans une montre. Comme pour le premier mode de réalisation de l'invention, il est agencé autour du mouvement de cette montre et à l'intérieur de sa carrure 15.

Le premier organe élastique 131 coopère, typiquement directement, d'une part avec un bouton poussoir 16 de la montre, ledit bouton 16 traversant la carrure 15 et étant ainsi en partie à l'extérieur de la boîte de cette montre comme dans le mode de réalisation illustré dans les figures 4 et 5, et d'autre part avec le second organe élastique 132. Le second organe élastique 132 coopère quant à lui, typiquement directement, d'une part avec le premier organe élastique 131 et d'autre part avec un organe de commande du mouvement 17 tel qu'un levier de commande dont seule une partie est visible aux figures 9a et 9b. En d'autres termes, les premier et second organes élastiques sont agencés en série, c'est-à-dire agencés de sorte que l'actionnement dudit premier organe élastique 131 depuis l'extérieur de la boîte actionne ledit organe de commande 17 par l'intermédiaire dudit second organe élastique 132.

Sous l'effet d'une pression exercée par le porteur de la montre illustrée aux figures 9a et 9b sur le bouton poussoir 16, la partie rigide 131a est déplacée vers l'intérieur du corps 11 par déformation de l'organe de guidage flexible à cols circulaires 131b et agit à son tour, par le biais de son côté orienté vers l'intérieur du corps 11, sur la partie rigide 132a du second organe élastique 132. La partie rigide 132a est ainsi déplacée vers l'intérieur du corps 11 par déformation de l'organe de guidage flexible à cols circulaires 132b et agit à son tour sur l'organe de commande 17 pour déclencher une action prédéfinie.

Dans l'exemple illustré, la partie de l'organe de commande 17 destinée à coopérer avec la partie rigide 132a est décalée d'un angle α de centre O d'environ 45° par rapport à l'axe de déplacement du bouton poussoir 16. Afin de permettre un tel décalage angulaire, la partie rigide 131a du cercle d'emboîtage 10 s'étend sur un angle de centre O d'environ 35° et la partie rigide 132a du cercle d'emboîtage 10 s'étend sur un angle de centre O d'environ 50°, ces angles se recoupant.

Le cercle d'emboîtage 10 est conçu de sorte que les parties rigides 131a, 132a de ses organes élastiques 131, 132 soient aptes à se déplacer avec une amplitude suffisante pour actionner l'organe de commande 17. Cette amplitude dépend essentiellement des propriétés de déformation des parties élastiques 131b, 132b.

Comme dans le mode de réalisation illustré dans les figures 4 et 5, le bouton 16 est typiquement un poussoir de départ/arrêt ou un poussoir de remise à zéro pour un mécanisme de chronographe et l'organe de commande est typiquement un levier de commande 17 d'un chronographe. Dans ce cas, lorsque l'utilisateur appuie sur le bouton 16, il vient, par l'intermédiaire des organes élastiques 131, 132, actionner le levier de commande de chronographe 17 et, selon le cas, démarrer, stopper ou remettre à zéro le chronographe du mouvement.

Dans l'exemple illustré aux figures 9a et 9b, le corps 11 est un anneau fermé de largeur « L ». Comme le corps 2 du cercle d'emboîtage 1 selon le mode de réalisation illustré dans les figures 4 et 5, le corps 11 pourra typiquement porter sa tranche intérieure des languettes pour fixer le cercle d'emboîtage 10 par rapport à la platine du mouvement.

Le corps 11 comprend également un évidement 19 sur sa partie supérieure dans lequel s'étendent en partie les organes élastiques 131, 132.

En vue de dessus, lorsqu'ils sont au repos c'est-à-dire lorsqu'aucune force extérieure ne s'exerce sur eux, les organes élastiques 131, 132 se situent majoritairement au-dessus du corps 11. Ils sont destinés à se déplacer dans un plan parallèle à celui dans lequel s'étend le corps 11, c'est-à-dire dans un plan parallèle à la platine du mouvement. La partie supérieure de l'évidement 19 participe à les guider dans ce plan.

La partie rigide 131a, 132a de chaque organe élastique 131, 132 se déplace sensiblement suivant un arc de cercle par rapport au corps 11, le centre de cet arc de cercle correspondant, pour chaque organe élastique au centre de pivotement de son organe de guidage flexible à cols circulaires 131b, 132b

Le cercle d'emboîtage 10 illustré aux figures 9a et 9b comprend deux organes élastiques 131, 132 agencés en série, chacun desdits organes élastiques comprenant une partie rigide 131a, 132a en forme de bras rigide légèrement courbé et un une partie élastique 131b, 132 prenant la forme d'un organe de guidage flexible à cols circulaires.

Dans des variantes, le cercle d'emboîtage 10 selon le second mode de réalisation, qui est un mode de réalisation de l'invention, pourrait comprendre plusieurs séries d'au moins deux organes élastiques.

Chaque série d'organes élastiques du cercle d'emboîtage 10 pourrait comprendre plus de deux organes élastiques, le ou lesdits organes élastiques de la série formant quoi qu'il en soit avec le corps un ensemble monobloc.

Quelle que soit la variante envisagée, chacun des organes élastiques 131, 132 du cercle d'emboîtage 10 peut être relié au corps 11 par une seule partie élastique 131b, 132b, comme dans le cas illustré aux figures 9a et 9b, ou par plusieurs parties élastiques, typiquement deux.

Quelle que soit la variante envisagée, les organes élastiques du cercle d'emboîtage 10 peuvent ne pas comprendre de partie rigide 131a, 132a. Il peut alors s'agir de simples bras élastiques.

Chacune des parties élastiques 131b, 132b peut également prendre diverses formes, autre que celle d'un col circulaire. Plus généralement, la forme des organes élastiques 131, 132 peut varier à l'infini pour autant que leurs fonctions soient assurées.

L'agencement en série de plusieurs organes élastiques conformément au second mode de réalisation, qui est un mode de réalisation de l'invention, comme dans le cas illustré aux figures 9a et 9b, est particulièrement adapté pour un cercle d'emboîtage destiné à être utilisé dans une pièce d'horlogerie dans laquelle le bouton poussoir doit, typiquement pour des raisons d'encombrement, être décalé d'un angle α de centre O par rapport à l'organe de commande du mouvement. Un tel agencement reste cependant possible pour une utilisation dans toutes sortes de pièces d'horlogerie.

Quel que soit le mode de réalisation de la présente invention, chacun des boutons poussoirs 6, 16 pourrait être remplacé par tout autre actionneur convenable.

Le cercle d'emboîtage selon l'invention est typiquement réalisé dans un alliage cuivreux, amagnétique, tel que le laiton, un alliage cuivre-béryllium ou encore un alliage de cuivre, nickel et zinc comprenant éventuellement du plomb connu sous le nom de maillechort. Avantageusement, le cercle d'emboîtage est rhodié. Il est typiquement réalisé par un usinage mécanique, par exemple par enlèvement de copeaux, par électroérosion ou au moyen d'un laser.

Il apparaîtra clairement à l'homme du métier que la présente invention n'est en aucun cas limitée aux modes de réalisation présentés ci-dessus et illustrés dans les figures, tout en restant définie par le jeu de revendications annexé.

Il est par exemple très bien envisageable de réaliser un cercle d'emboîtage combinant les premier et second modes de réalisation décrits ci-dessus, par exemple un cercle d'emboîtage pour pièce d'horlogerie comprenant un corps, au moins un premier organe élastique tel que décrit dans le premier mode de réalisation ne relevant pas de l'invention et au moins une série d'au moins deux organes élastiques tel que décrite dans le second mode de réalisation, qui est un mode de réalisation de l'invention, ledit premier organe élastique et ladite série d'organes élastiques étant agencés pour coopérer respectivement avec des premier et second actionneurs destinés à être actionnés depuis l'extérieur de la boîte de ladite pièce d'horlogerie pour actionner respectivement des premier et second organes de commande du mouvement de ladite pièce d'horlogerie, le corps, le premier organe élastique et la série d'au moins deux organes élastiques formant un ensemble monobloc.

Le cercle d'emboîtage selon l'invention peut prendre diverses formes, il est typiquement de la même forme que la boîte de montre de la pièce d'horlogerie dans laquelle il est destiné à être inséré, typiquement rond comme dans les exemples illustrés aux figures, ou bien ovale, carré, rectangulaire ou polygonal par exemple. Dans ces cas, il est destiné à entourer complètement le mouvement de ladite pièce d'horlogerie. Dans des variantes, le cercle d'emboîtage selon l'invention peut également être destiné à n'entourer que partiellement le mouvement de ladite pièce d'horlogerie. Il peut ainsi être d'une forme correspondant à seulement une portion des formes précitées, par exemple en arc de cercle. C'est typiquement le corps du cercle d'emboîtage qui prend cette forme.

Quel que soit le mode de réalisation de l'invention, le cercle d'emboîtage selon l'invention, et en particulier le fait que son corps forme avec ses organes élastiques un ensemble monobloc, présente plusieurs avantages.

Cela limite le nombre d'éléments et facilite donc le montage de la pièce d'horlogerie. De plus, éliminer les vis et le chassage d'un pas de vis ou de tout autre goupille de montage pour l'assemblage de bascules telles que celles 105 illustrées à la figure 1 évite également de former des particules, typiquement de rhodiage, susceptibles de gêner le mouvement.

L'absence de vis donne plus de liberté quant à la largeur « L » du cercle d'emboîtage qui n'est plus assujettie par les dimensions de vis.

Un autre avantage du cercle d'emboîtage vient du fait que chacun de ses organes élastiques engendre une force de rappel, qui peut être utilisée pour le rappel en position des boutons poussoirs après leur actionnement. Ainsi, le ressort traditionnellement présent dans le bouton poussoir tel que le bouton 106 illustré à la figure 2 peut être supprimé.

La force de rappel de chacun des organes élastiques est en outre facilement ajustable ce qui permet de gérer simplement la pression nécessaire à l'utilisateur pour actionner un organe de commande du mouvement, cette pression devant à la fois être suffisante pour éviter son actionnement involontaire mais également limitée pour le confort de l'utilisateur. L'ajustement de cette force se fait typiquement en jouant sur l'épaisseur des organes élastiques, sur leur longueur et/ou sur le matériau utilisé pour la réalisation du cercle d'emboîtage.

Enfin, selon la variante mise en oeuvre, le cercle d'emboîtage selon l'invention présente également l'avantage de décaler angulairement l'actionneur accessible depuis l'extérieur de la boîte de montre par rapport à l'organe de commande qu'il doit actionner pour s'adapter à l'encombrement éventuel du mouvement horloger avec lequel il interagit.

## Revendications

1. Cercle d'emboîtage (1 ; 10) pour pièce d'horlogerie, ladite pièce d'horlogerie comprenant un mouvement et une boîte, ledit cercle d'emboîtage (1 ; 10) comprenant un corps (2 ; 11) destiné à entourer au moins partiellement le mouvement et au moins un organe d'actionnement (3 ; 131) destiné à être actionné depuis l'extérieur de la boîte pour actionner un organe de commande (7 ; 17) du mouvement, ledit organe d'actionnement (3 ; 131) étant élastique et formant avec ledit corps (2 ; 11) un ensemble monobloc, **caractérisé en ce qu'**il comprend au moins un autre organe élastique (132) agencé en série avec ledit organe d'actionnement (131) de sorte que l'actionnement dudit organe d'actionnement (131) depuis l'extérieur de la boîte actionne ledit organe de commande (17) par l'intermédiaire dudit autre organe élastique (132), ledit autre organe élastique (132) faisant partie de l'ensemble monobloc.

2. Cercle d'emboîtage (1 ; 10) selon la revendication 1, **caractérisé en ce que** ledit organe d'actionnement (3 ; 131) comprend une partie rigide (3a ; 131a) mobile par rapport au corps (2 ; 11) et au moins une partie élastique (3b ; 131b) reliant ladite partie rigide (3a ; 131a) au corps (2 ; 11).

3. Cercle d'emboîtage (1) selon la revendication 2, **caractérisé en ce que** ledit organe d'actionnement (3) comprend deux parties élastiques (3b, 3c) agencées de part et d'autre de ladite partie rigide (3a) de manière à la guider en translation par rapport au corps (2).

4. Cercle d'emboîtage (1 ; 10) selon la revendication 2 ou 3, **caractérisé en ce que** ladite partie rigide (3a ; 131a) forme une protubérance par rapport à ladite ou auxdites partie(s) élastique(s) (3b ; 131b).

5. Cercle d'emboîtage (10) selon l'une des revendications précédentes, **caractérisé en ce que** ledit autre organe élastique comprend également une partie rigide (132a) mobile par rapport au corps (11) et au moins une partie élastique (132b) reliant ladite partie rigide (131a) au corps (11).

6. Cercle d'emboîtage (1 ; 10) selon l'une des revendications précédentes, **caractérisé en ce que** ledit ensemble monobloc est réalisé en un alliage cuivreux amagnétique, de préférence choisi parmi le laiton, un alliage cuivre-béryllium ou un alliage de cuivre, nickel et zinc comprenant éventuellement du plomb.

7. Cercle d'emboîtage (1 ; 10) selon l'une des revendications précédentes, **caractérisé en ce qu'**il est de forme ronde, carrée, ovale, rectangulaire ou correspondant à une portion desdites formes, par exemple en arc de cercle.

8. Pièce d'horlogerie telle qu'une montre-bracelet, une montre de poche, une pendule ou une pendulette comprenant un cercle d'emboîtage (1 ; 10) selon l'une des revendications 1 à 7.

9. Pièce d'horlogerie selon la revendication 8, **caractérisée en ce qu'**elle comprend un actionneur (6 ; 16), au moins en partie à l'extérieur de la boîte, dont l'actionnement déforme élastiquement ledit organe d'actionnement (2 ; 131) de sorte que celui-actionne, directement ou indirectement par le biais dudit autre organe élastique (132), ledit organe de commande (17).

10. Pièce d'horlogerie selon la revendication 9, **caractérisée en ce que** ledit actionneur (6 ; 16) et l'organe de commande sont décalés l'un par rapport à l'autre d'un angle α de centre O correspondant au centre du corps (2 ; 11), ledit angle α étant d'au moins 5°, de préférence d'au moins 10°, de préférence d'au moins 20°, de préférence d'au moins 30°, de préférence encore d'au moins 40°.

11. Pièce d'horlogerie selon la revendication 9 ou 10, **caractérisée en ce que** ledit actionneur (6 ; 16) est un bouton poussoir traversant la carrure de la boîte.

12. Pièce d'horlogerie selon l'une des revendications 8 à 10, **caractérisée en ce que** l'organe de commande (7 ; 17) est un levier de commande tel qu'un levier de commande de chronographe.

## Patentansprüche

1. Gehäusering (1; 10) für Uhr, wobei die Uhr ein Uhrwerk und ein Gehäuse umfasst, wobei der Gehäusering (1; 10) einen Körper (2; 11), der dazu bestimmt ist, das Uhrwerk zumindest teilweise zu umgeben, und mindestens ein Betätigungsorgan (3; 131) umfasst, das dazu bestimmt ist, von der Außenseite des Gehäuses betätigt zu werden, um ein Steuerorgan (7; 17) des Uhrwerks zu betätigen, wobei das Betätigungsorgan (3; 131) elastisch ist und mit dem Körper (2; 11) eine Anordnung aus einem Stück bildet, **dadurch gekennzeichnet, dass** er mindestens ein anderes elastisches Organ (132) umfasst, das derart mit dem Betätigungsorgan (131) in Reihe eingerichtet ist, dass die Betätigung des Betätigungsorgans (131) von der Außenseite des Gehäuses das Steuerorgan (17) über das andere elastische Organ (132) betätigt, wobei das elastische Organ (132) Teil der Anordnung aus einem Stück ist.

2. Gehäusering (1; 10) nach Anspruch 1, **dadurch gekennzeichnet, dass** das Betätigungsorgan (3; 131) einen starren Teil (3a; 131a), der in Bezug auf den Körper (2; 11) beweglich ist, und mindestens einen elastischen Teil (3b; 131b) umfasst, der den starren Teil (3a; 131a) mit dem Körper (2; 11) verbindet.

3. Gehäusering (1) nach Anspruch 2, **dadurch gekennzeichnet, dass** das Betätigungsorgan (3) zwei elastische Teile (3b, 3c) umfasst, die derart auf beiden Seiten des starren Teils (3a) eingerichtet sind, dass sie ihn in Bezug auf den Körper (2) translatorisch führen.

4. Gehäusering (1; 10) nach Anspruch 2 oder 3, **dadurch gekennzeichnet, dass** der starre Teil (3a; 131a) einen Höcker in Bezug auf den oder die elastischen Teil/e (3b; 131b) bildet.

5. Gehäusering (10) nach einem der vorhergehenden Ansprüche, **dadurch gekennzeichnet, dass** das andere elastische Organ auch einen starren Teil (132a), der in Bezug auf den Körper (11) beweglich ist, und mindestens einen elastischen Teil (132b) umfasst, der den starren Teil (131a) mit dem Körper (11) verbindet.

6. Gehäusering (1; 10) nach einem der vorhergehenden Ansprüche, **dadurch gekennzeichnet, dass** die Anordnung aus einem Stück aus einer nicht magnetischen Kupferlegierung besteht, die vorzugsweise ausgewählt ist aus Messing, einer Kupfer-Beryllium-Legierung oder einer Kupfer-, Nickel- und Zinklegierung, die gegebenenfalls Blei umfasst.

7. Gehäusering (1; 10) nach einem der vorhergehenden Ansprüche, **dadurch gekennzeichnet, dass** er eine Form aufweist, die rund, quadratisch, oval, rechteckig ist oder einem Abschnitt der Formen entspricht, zum Beispiel kreisbogenförmig.

8. Uhr, wie beispielsweise eine Armbanduhr, eine Taschenuhr, eine Pendeluhr oder eine Pendulette, die einen Gehäusering (1; 10) nach einem der Ansprüche 1 bis 7 umfasst.

9. Uhr nach Anspruch 8, **dadurch gekennzeichnet, dass** sie ein Wirkglied (6; 16) umfasst, das sich zumindest teilweise auf der Außenseite des Gehäuses befindet und dessen Betätigung das Betätigungsorgan (2; 131) derart elastisch verformt, dass es direkt oder indirekt über das andere elastische Organ (132) das Steuerorgan (17) betätigt.

10. Uhr nach Anspruch 9, **dadurch gekennzeichnet, dass** das Wirkglied (6; 16) und das Steuerorgan in Bezug aufeinander um einen Winkel α versetzt sind, dessen Mittelpunkt O dem Mittelpunkt des Körpers (2; 11) entspricht, wobei der Winkel α mindestens 5°, vorzugsweise mindestens 10°, vorzugsweise mindestens 20°, vorzugsweise mindestens 30°, ferner vorzugsweise mindestens 40° beträgt.

11. Uhr nach Anspruch 9 oder 10, **dadurch gekennzeichnet, dass** das Wirkglied (6; 16) ein Druckknopf ist, der den Mittelteil des Gehäuses durchquert.

12. Uhr nach einem der Ansprüche 8 bis 10, **dadurch gekennzeichnet, dass** das Steuerorgan (7; 17) ein Steuerhebel wie beispielsweise ein Chronographen-Steuerhebel ist.

## Claims

1. Casing ring (1; 10) for a timepiece, said timepiece comprising a movement and a case, said casing ring (1; 10) comprising a body (2; 11) intended to at least partially surround the movement and at least one actuating member (3; 131) intended to be actuated from outside the case in order to actuate a control member (7; 17) of the movement, said actuating member (3; 131) being elastic and forming a single-piece assembly with said body (2; 11), **characterised in that** it comprises at least one other elastic member (132) arranged in series with said actuating member (131) so that the actuation of said actuating member (131) from outside the case actuates said control member (17) via said other elastic member (132), said other elastic member (132) forming part of the single-piece assembly.

2. Casing ring (1; 10) as claimed in claim 1, **characterised in that** said actuating member (3; 131) comprises a rigid part (3a; 131a) which can move with respect to the body (2; 11) and at least one elastic part (3b; 131b) connecting said rigid part (3a; 131a) to the body (2; 11).

3. Casing ring (1) as claimed in claim 2, **characterised in that** said actuating member (3) comprises two elastic parts (3b, 3c) arranged on both sides of said rigid part (3a) so as to guide it in translation with respect to the body (2).

4. Casing ring (1; 10) as claimed in claim 2 or 3, **characterised in that** said rigid part (3a; 131a) forms a protrusion with respect to said elastic part or parts (3b; 131b).

5. Casing ring (10) as claimed in any one of the preceding claims, **characterised in that** said other elastic member also comprises a rigid part (132a) which can move with respect to the body (11) and at least one elastic part (132b) connecting said rigid part (131a) to the body (11).

6. Casing ring (1; 10) as claimed in any one of the preceding claims, **characterised in that** said single-piece assembly is produced from a non-magnetic copper alloy, preferably selected from brass, a copper-beryllium alloy or an alloy of copper, nickel and zinc possibly comprising lead.

7. Casing ring (1; 10) as claimed in any one of the preceding claims, **characterised in that** it is of a round, square, oval or rectangular shape or a shape corresponding to a portion of said shapes, for example an arc of a circle.

8. Timepiece such as a wristwatch, a pocket watch, a clock or a miniature clock comprising a casing ring (1; 10) as claimed in any one of claims 1 to 7.

9. Timepiece as claimed in claim 8, **characterised in that** it comprises an actuator (6; 16), at least partially outside the case, the actuation of which elastically deforms said actuating member (2; 131) so that this actuates said control member (17) directly or indirectly via said other elastic member (132).

10. Timepiece as claimed in claim 9, **characterised in that** said actuator (6; 16) and the control member are offset with respect to each other by an angle α with a centre O corresponding to the centre of the body (2; 11), said angle α being at least 5°, preferably at least 10°, preferably at least 20°, preferably at least 30°, more preferably at least 40°.

11. Timepiece as claimed in claim 9 or 10, **characterised in that** said actuator (6; 16) is a push button passing through the middle of the case.

12. Timepiece as claimed in any one of claims 8 to 10, **characterised in that** the control member (7; 17) is a control lever such as a chronograph control lever.
